# EUROPÄISCHE PATENTSCHRIFT

(11) **EP 0 223 941 B1**
(45) Veröffentlichungstag und Bekanntmachung des Hinweises auf die Patenterteilung: **23.11.1989**
(21) Anmeldenummer: 86112296.8
(22) Anmeldetag: 05.09.1986
(51) Int. Cl.: B65H 9/16, B65H 29/66

(54) **Vorrichtung zum seitlichen Ausrichten eines Schuppenstromes**
Device for the lateral alignment of a stream of overlapping articles
Dispositif pour aligner latéralement un courant d'articles se chevauchant

(30) Priorität: 26.11.1985 CH 5041/85
(43) Veröffentlichungstag der Anmeldung: 03.06.1987
(73) Patentinhaber: Ferag AG, CH-8340 Hinwil (CH)
(72) Erfinder: Eberle, Jürg, CH-8340 Hinwil (CH)
(74) Vertreter: Frei, Alexandra Sarah

(56) Entgegenhaltungen:
- DE-A- 3 113 399
- DE-A- 3 221 601
- US-A- 4 015 843

## Beschreibung

Die Erfindung betrifft eine Vorrichtung zum seitlichen Ausrichten von auf einem Förderer befindlichen Blattmaterial gemäss dem Oberbegriff des unabhängigen Patentanspruchs, sowie ein entsprechendes Betriebsverfahren zu dieser Vorrichtung.

Bekannt sind bereits Vorrichtungen mit beidseitig an einem Förderband und parallel zu diesem angeordneten Planken, welche quer zur Förderrichtung hin- und herbewegbar sind. Dadurch werden die einzelnen Blätter (Schuppenstromelemente) des auf dem Förderband liegenden Schuppenstromes von der Seite her zu einem gleichförmigen Strang zusammengeschoben und auf diese Weise ausgerichtet.

Im Vergleich zu früheren Konstruktionen mit stationären seitlichen Leitplanken kann mit einer solchen Vorrichtung die unerwünschte Brems-oder Reibungswirkung zwischen dem laufenden Schuppenstrom und den stationären Leitplanken, welche je nach Ordnung des Schuppenstromes zu einem ungeordneten Zusammenschieben desselben und einer daraus resultierenden Blockierung der Druckproduktförderung führen kann, erheblich reduziert werden. Trotzdem lassen sich Staungen, meist verursacht durch «Anecken » einzelner Druckprodukte von ungeordneten Schuppenströmen, letztendlich nicht mit Sicherheit vermeiden.

Bei einer andem Vorrichtung, wie sie beispielsweise aus der US-A-4,015,843 von Tennant bekannt ist, wird die Ausrichtung der Druckprodukte durch beidseitig seitlich am Förderer angeordnete, in Förderrichtung umlaufende Endlosriemen bewirkt. Zur Erfassung ungeordneter Druckprodukte ist der Abstand zwischen den gegenüberliegenden Riemen am Eingang der Vorrichtung grösser als an ihrem Ausgang. Die Vorrichtung weist also gewissermassen eine « trichterförmige » Öffnung auf.

Obwohl mit dieser Vorrichtung im allgemeinen akzeptable Resultate erzielt werden, vermag sie den Anforderungen heutiger Hochleistungsprozesse vielfach nicht zu genügen. Durch die trichterförmige Öffnung wird der angestrebten Drehung der Druckprodukte zwangsläufig gleichzeitig eine der Förderrichtung entgegengesetzte translatorische Bremsbewegung überlagert. Die führt einerseits zur bereits erwähnten Staugefahr und anderseits resultiert daraus eine Veränderung des Schuppenabstandes, d. h. des Abstandes zwischen den aufeinanderfolgenden Druckprodukten. Gerade bei Hochleistungsprozessen, bei denen sämtliche Abläufe in einem präzisen zeitlichen Systemtakt erfolgen, hat eine Veränderung des Schuppenabstandes fatale Konsequenzen: Der vorgegebene Arbeitstakt nachfolgender Produktionseinheiten stimmt unter Umständen nicht mehr mit dem Fördertakt der Druckprodukte überein, was eine Weiterverarbeitung verunmöglicht oder zumindest eine unerwünschte Verlangsamung des Systemtaktes bedingt.

Die Erfindung, wie sie in den Ansprüchen gekennzeichnet ist, löst die Aufgabe, eine Ausrichtvorrichtung zu schaffen, bei welcher die während des Fördervorganges zwischen der Ausrichtvorrichtung und dem Druckprodukt entstehende Brems- oder Reibungswirkung möglichst eliminiert wird und gleichzeitig der Ausrichtvorgang im wesentlichen als reine Drehbewegung der Druckprodukte, ohne Veränderung des Abstandes zwischen denselben, erfolgt.

Die Erfindung basiert auf der Idee, umlaufende Riemen beidseitig auf ihrer ganzen Länge parallel zum Schuppenstrom anzuordnen, diese Riemen so anzutreiben, dass ihre Umlaufgeschwindigkeit im wesentlichen der Fördergeschwindigkeit entspricht und dieser Bewegung in Förderrichtung gleichzeitig eine quer zur Förderrichtung orientierte oszillatorische Bewegung zu überlagern.

Die hauptsächlichen Vorteile dieser Erfindung sind darin zu sehen, dass die Druckprodukte im wesentlichen durch eine reine Drehbewegung um ihre jeweilige zentrale Vertikalachse ausgerichtet werden. Auf diese Weise wird eine Veränderung des Abstandes zwischen den Druckprodukten vermieden, wodurch eine hohe Fördergeschwindigkeit aufrechterhalten werden kann. Zudem sind Stauungen weitgehend ausgeschlossen. Die Erfindung erlaubt, die Vorrichtung so auszugestalten, dass sie mobil dort am Schuppenstrom einsetzbar ist, wo sie gewünscht wird. Damit können an einem Produktionsstrang auch mehrere Ausrichtvorrichtungen eingesetzt werden, beispielsweise überall dort, wo ein Eingriff in den Schuppenstrom dessen (seitliche) Ordnung verändert. Bei einer vorteilhaften Ausgestaltung des Erfindungsgegenstandes sind konstruktive Mittel vorgesehen, um den Abstand zwischen zwei gegenüberliegenden Ausrichteinheiten der Vorrichtung zwecks Anpassung an die jeweilige Breite eines Schuppenstromes zu verändern.

Die erfindungsgemässe Vorrichtung erlaubt eine verhältnismässig leichte Bauweise der beweglichen Bauteile und die Verwendung spezifisch leichter Materialien, so dass trotz der Hin- und Herbewegung der Ausrichteinheiten die gewünschte hohe Fördergeschwindigkeit erreicht werden kann.

Bei einer bevorzugten Ausführung der Erfindung weisen die endlos umlaufenden Riemen der beidseitigen Ausrichteinheiten auf ihrer Innenfläche Zahnungen auf, welche mit entsprechenden Zahnungen auf dem Umfang von die Riemen antreibenden Riemenscheiben in Eingriff stehen.

Vorteilhafterweise bilden die dem Förderer zugewandten inneren Trum der umlaufenden Riemen mit dem Förderer - im Querschnitt gesehen - eine U-förmige Rinne.

Gemäss einem bevorzugten Ausführungsbeispiel weist jede Riemenscheibe eine exzentrisch angeordnete Bohrung auf, welche einmal der Aufnahme einer Antriebswelle und zum andern der Aufnahme einer lose drehbar gelagerten Welle dient. Die beiden in der Art eines Exzenters ausgebildeten und an einer Ausrichteinheit angeordneten Riemenscheiben weisen gleich grosse Umfänge auf und sind über den endlosen Zahnriemen derart verbunden, dass dieselben bei einer vollen Umdrehung in jeder Position stets gemeinsam mit dem endlosen Zahnriemen den gleichen Abstand von dem Förderer bzw. dem Schuppenstrom haben.

Die Zahnriemen sind zwecks Verschleissminderung an ihrer Aussenseite mit einer Kunststoffbeschichtung versehen. Das zu verwendende Material kann auch in Hinsicht auf einen möglichst geringen Reibungskoeffizienten ausgewählt werden.

Weitere Ausgestaltungsmöglichkeiten der Erfindung sind aus der nachfolgenden Beschreibung zu ersehen.

Die Erfindung ist nicht auf die dargestellten Ausführungsbeispiele beschränkt.

Die Zeichnungen zeigen ein Ausführungsbeispiel des Erfindungsgegenstandes in vereinfachter Darstellungsweise, und zwar:
Figur 1 eine Ansicht von oben auf die Vorrichtung zum Aussrichten von auf einem Föderband befindlichen Druckprodukten,
Figur 2 einen Längsschnitt durch das in der Figur 1 gezeigte Förderband sowie durch einen Rahmen der Ausrichtvorrichtung gemäss der Linie 11-11 in der Figur 1, aus welchem in der Seitenansicht die Ausbildung der Vorrichtung zum Ausrichten von auf einem Förderband befindlichen Druckprodukten zu ersehen ist und
Figuren 3A und 3B in graphischer Darstellung Verfahrensdetails zum Betrieb der Vorrichtung gemäss Erfindung der Relativgeschwindigkeit von den Zahnriemen des Ordners und dem zu ordnenden Druckprodukt.

Die in den Figuren 1 und 2 gemäss dem bevorzugten Ausführungsbeispiel gezeigte Vorrichtung 1 zum seitlichen Ausrichten von auf einem Förderer 2 befindlichen Druckprodukts 3 weist einen Rahmen 4 auf, an welchem in einem einstellbaren Abstand voneinander entfernt zwei motorgetriebene Ausrichteinheiten 5 und 6 befestigt sind. Der Rahmen 4 der Vorrichtung 1 weist zwei unter dem Förderer 2 quer zur Förderrichtung desselben hindurchgeführte Stangen 7 und 8 zur stabilen Verbindung der beiden Ausrichteinheiten auf.

Im unteren Bereich der Ausrichteinheiten 5 und 6 sind an denselben Schraubenklemmen 9 und 10 befestigt, welche zur Einstellung des Abstandes zwischen den beiden Ausrichteinheiten 5 und 6 auf den Stangen 7 und 8 des Rahmens 4 hin- und herbeweglich geführt sind und mit den besagten Stangen fest verklemmt werden können. Damit kann die Vorrichtung auf beliebige Breiten des Angelieferten Druckprodukts, bzw. auf verschiedenen Breiten des Schuppenstroms eingestellt werden.

Die beiden Schraubenklemmen 9 und 10 sind ihrerseits über einen Träger 11 einer Trägerkonstruktion der Ausrichteinheit 5 bzw. 6 miteinander verbunden. An einem Ende des Trägers 11 ist ein Getriebe 12, bspw. ein Kegelgetriebe, für eine vertikal an demselben gelagerte erste Antriebswelle 13 einer in der Art eines Exzenters ausgebildeten, mit einer exzentrischen Bohrung versehenen Riemenscheibe 18 bzw. 18' und an dem anderen Ende des Trägers 11 ein Stehlager 14 für eine vertikal in demselben lose drehbar gelagerte zweite Welle 15 angeordnet worden, welche mit einem ebenfalls in der Art eines Exzenters ausgebildeten, mit einer exzentrischen Bohrung versehenen Riemenscheibe 19 bzw. 19' undrehbar fest verbunden ist.

An den beiden gleich grossen Umfängen der Riemenscheiben 18, 18' und 19, 19' ist jeweils eine Zahnung 20 vorgesehen, in welche ein endloser, die beiden Riemenscheiben 18 und 19 bzw. 18' und 19' miteinander verbindender Zahnriemen 21 bzw. 21' mit seiner Zahnung 22 eingreift. Die Exzentrizität der beiden Riemenscheiben 18 und 19 bzw. 18' und 19' ist im wesentlichen gleich gross und bezüglich eines gemeinsamen Drehwinkels phasengleich zueinanderstehend.

Beide als Exzenter ausgebildete Riemenscheiben 18 und 19 bzw. 18' und 19' sind also über den endlosen Zahnriemen 21, 21' derart miteinander verbunden, dass dieselben bei einer vollen Umdrehung in jeder Position stets den gleichen Abstand von dem vorzugsweise als Bandförderer ausgebildeten Förderer 2 bzw. von einem aus dem Druckprodukt 3 gebildeten Schuppenstrom 24 aufweisen (ungefähre Phasenkohärenz).

Die beiden Ausrichteinheiten 5 und 6 sind in der gleichen Weise wie vorbeschrieben ausgebildet. Um einen Synchronlauf beider Ausrichteinheiten 5 und 6 zu gewährleisten, sind die beiden Getriebe 12 der beiden Einheiten 5 und 6 über nicht näher dargestellter Antrieb an einer Verbindungswelle 23 mechanisch miteinander verbunden. Dabei sind die Exzenter-Riemenscheiben 18, 18' und 19, 19' paarweise so zueinander gestellt, dass sie gegenläufig arbeiten und die beiden Zahnriementrum 25, 25' einen Hub ausführen, der aufeinanderzu- und voneinanderwegführt.

In diesem Zusammenhang ist besonders zu erwähnen, dass die beiden Ausrichteinheiten 5 und 6 gesamthaft auch von lediglich einem an einer der beiden Einheiten angeordneten Motor betrieben werden können, aber auch über eine beide Einheiten antreibende Getriebewelle, welche dezentral von einem Motor ihrerseits angetrieben wird. Der dezentrale Antrieb kann zur Synchronisierung der Ausrichteinheiten mit dem Förderer von diesem abgegriffen werden.

Im Hinblick auf die entsprechend den jeweiligen Abmessungen des Druckprodukts 3 zu fördernden unterschiedlich breiten Schuppenströme 24 kann der gewünschte Abstand zwischen den beiden Ausrichteinheiten 5 und 6 - wie bereits eingangs erwähnt - mit Hilfe der Schraubenklemmen 9 und 10 je nach Bedarf eingestellt werden.

Der Rahmen 4 der Ausrichtvorrichtung 1 sowie die beiden Ausrichteinheiten 5 und 6 derselben sind derart ausgebildet, dass jeweils ein Trum 25, 25' der beiden Zahnriemen 21, 21' auf der dem Förderer 2 zugewandten Seite über seine ganze Länge parallel zum Förderer 2, d. h. zur Förderrichtung des Schuppenstromes 24 verlaufend angeordnet ist und dass dieselben mit dem Förderer 2 - im Querschnitt gesehen - eine U-förmige Rinne bilden, in welcher der durchlaufende Schuppenstrom 24,beidseitig ausgerichtet wird.

Die beiden Zahnriemen 21, 21' weisen eine derartige Breite auf, dass sie mit ihrem oberen Rand 27 über das auf dem Förderer 2 befindliche Druckprodukt 3 hinausragen. - Die Zahnriemen können zwecks Verschleissminderung an ihrer Aussenseite mit einer besonderen Kunststoffbeschichtung, beispielsweise mit einer Teflonbeschichtung versehen sein. Eine solche Beschichtung kann zugleich den Reibungskoeffizienten der Riemenoberfläche herabsetzen.

Die beschriebene Haltevorrichtung für die Ausrichteinheiten 5 und 6 mit dem Rahmen 4 und den Verstellelementen 7,8 bzw. 9, 10 zur Einstellung der Ausrichteinheiten auf verschiedene Breiten des Druckprodukts, kann auch bezüglich des Förderers 2 über Kopf angeordnet sein, was die Mobilität der gesamten Vorrichtung noch begünstigt. Auch auf diese Weise bilden die beiden Ausrichteinheiten zusammen mit dem Förderer eine U-förmige Rinne.

Die Arbeitsweise der in den Figuren 1 bis 3 beschriebenen Ausrichtvorrichtung ist wie folgt : Gemäss dem zu den Figuren 1 und 2 beschriebenen Ausführungsbeispiel wird den an den beiden Ausrichteinheiten 5 und 6 angeordneten Zahnriemen 21 über das Getriebe 12 und mit Hilfe eines Antriebsmotors über die Riemenscheibe 18 auf der Seite des Trums 25 eine Bewegung in der Richtung des Pfeiles 16 mit einer Geschwindigkeit erteilt, welche der Bewegungsrichtung und der Fördergeschwindigkeit des Förderers 2 entspricht.

Durch die in der Art von Exzentern ausgebildeten Riemenscheiben 18, 18' und 19, 19' werden die beiden Zahnriemen 21, 21' bei einer vollen Umdrehung der Riemenscheiben in die in der Figur 1 mit einer strichpunktierten Linie 17 gezeichnete Position versetzt und schieben hierbei das Druckprodukt 3 des Schuppenstromes 24 wie ordnende linke und rechte Hände während des Fördervorganges seitlich zusammen. Nach Erreichen der mit der strichpunktierten Linie 17 gezeichneten Position der Zahnriemen 21, 21' werden dieselben wieder in die mit einer ausgezogenen Linie gezeichnete Position zurückversetzt. - Bei einer weiteren Umdrehung der Riemenscheiben 18 und 19 wiederholt sich der vorbeschriebene Bewegungsablauf der beiden Zahnriemen 21. Die Zahnriemen der Ausrichteinheiten, bzw. die beiden Trums 25, 25' beschreiben einen vertikal zum Schuppenstrom verlaufenden Hub. Die dem Schuppenstrom 24 entlang laufendem Trums 25, 25' nähern sich dabei gegenseitig auf Schuppenstrombreite und schieben einzelne ungeordnete Schuppenstromelemente bei minimaler Fördergeschwindigkeit in Förderrichtung zu einem gleichbreiten Strang von Druckprodukten zusammen. Beim Auseinanderlaufen der Trums schiebt sich der ungeordnete Schuppenstrom in die nun breitere U-förmige Rinne und wird, bevor er durch die Ausrichtvorrichtung gelaufen ist, im nächsten Hub wieder zusammen geschoben. Dabei laufen die Zahnriemen beim Zusammenschieben annähernd mit Schuppenstromgeschwindigkeit, sodass während des Zusammenschiebens bzw. bei allfälligem Kontakt der Schuppenstromelemente mit dem Zahnriemen keine unvorhergesehene Unordnung, bspw. durch Zusammenschieben der Schuppenstromelemente in Förderrichtung (Veränderung des Schuppenabstands) auftreten kann. Dies geschieht alternierend in einer Geschwindigkeit, die der Druckproduktförderung angepasst ist.

Die Figuren 3A und 3B zeigen noch verfahrensmässige Details zum Betrieb der Vorrichtung gemäss Erfindung. Diese Verfahrensdetails geben auch Hinweise zur Bemessung von funktionellen Teilen bei der Gestaltung der Vorrichtung und auch zur Abschätzung von ungefähren Betriebsgrössen wie Geschwindigkeiten, Zeitablauf etc.. Figur 3A zeigt in einem Geschwindigkeits-ZeitDiagramm die Geschwindigkeitsänderung der umlaufenden Zahnriemen, bspw. als mitlaufenden Punkt auf dem parallel zum Druckprodukt 3 laufenden Zahnriementrum 25 bzw. 25' über eine volle Umdrehung der Exzenterriemenscheibe 18 bzw. 19 betrachtet. Die Stelle 0 grad entspricht der Position der Riemenscheiben, wie sie in Figur 1 gezeigt sind. Der angetriebene Zahnriemen läuft mit seiner Grundgeschwindigkeit v0 um die Riemenscheiben und erfährt nun durch den Exzenterhebel eine zusätzliche Beschleunigung auf eine Gesamtgeschwindigkeit, die nach einer halben Reimenscheibenumdrehung bei 180 grad ihr Maximum erreicht. Anschliessend sinkt die überlagerte Geschwindigkeit wieder ab und die Gesamtgeschwindigkeit erreicht bei 360 grad wieder die Grundgeschwindigkeit. Damit ist auch gleichzeitig ein Ordnungshub des Trums 25 ausgeführt worden. Mit Vmin (25) und Vmax (25) ist einerseits die minimale Geschwindigkeit eines Punktes auf dem Trum 25, das ist die Grundgeschwindigkeit v0, und andererseits dessen maximale Geschwindigkeit bei der Berührung des Druckgutes während des Ordnungshubes bezeichnet. Das Verhältnis VminNmax hängt von der Exzentrizität ab. Beispiel : bei einem Riemenscheibendurchmesser von 6 cm bis 7 cm und einer Exzentrizität von ca. 1 :2 resultieren bei ungefähr 200 U/min Geschwindigkeiten von Vmin ungefähr 0.4 bis 0.5 m/s und Vmax 0.8 bis 1.0 m/s, bei einem gleichzeitigen Hub von ca. 2 cm. Dies sind realistische Betriebsgrössen für eine Hochgeschwindigkeits-Druckprodukteförderung.

Diese Geschwindigkeiten sind ihrerseits abhängig von der Geschwindigkeit v2 des zwischen den beiden Ausrichteinheiten laufenden Förderbandes 2, von dem der Zahnriemen-Antrieb vorzugsweise abgegriffen wird. Um die Geschwindigkeitsdifferenz v(reiativ) zwischen dem Ordnungstrum 25 bzw. 25' und dem zu ordnenden Druckgut 3 gering zu halten, ist man bestrebt, Vmax (25) an v2 anzugleichen. Man geht davon aus, dass die Häufigkeit der Berührungen zwischen Druckgut und Ausrichtvorrichtung in Richtung eines Ordnungshubs zunehmen und bei maximalem Hub am häufigsten (bis jedesmal) vorkommen. Ist bei dieser Berührung die Geschwindigkeitsdifferenz gering genug, um die störende Reibung und damit eine Bremswirkung auf das Druckgut auszuschalten, so werden die Schuppenabstände trotz der Ausrichtung schiefliegender Schuppenelemente nicht verändert. Dies ist im Zusammenhang mit Figur 3B dargestellt.

Ein schiefliegendes Druckprodukt 3 (innerhalb des Schuppenstroms) soll duch eine gegenläufige Hubbewegung der Zahnriementrums 25, 25' ausgerichtet werden. Das auch zum geforderten Schuppenabstand S schrägstehende Druckprodukt soll schliesslich bei richtiger Lage seinen bspw. ursprünglichen Schuppenabstand aufweisen. Mit der Geschwindigkeit v25 bzw. v25' laufen die beiden sich dem Druckgut 3 nähernden Trum 25, 25' und mit der Geschwindigkeit v3 etwas < v25 = v25' bewegt sich das Druckgut dazu. Durch die Hubbewegung h, h' wird auf das schrägliegende Druckgut eine Drehung (Drehmoment) um eine gedachte Achse D ausgeführt und dadurch die mit der Oberkante S bezeichnete korrekte Lage erreicht, ohne dass das Druckgut wesentlich in Laufrichtung des Schuppenstroms verschoben wird, bspw. in Richtung d = f(Vrel.), siehe Pfeil.

Die Ausrichtvorrichtung korrigiert natürlich nicht nur schiefliegende Druckprodukte in geordnete Lagen, sondern auch seitliche Verschiebungen, wie sie beim Ausgeben aus dem Rotationsdruck vorkommen können. Solcherart verlagerte Schuppenströme werden durch Seitenrichtung auf dem Förderer eingemittet.

Durch die « umlaufenden » Ausrichtplanken (der Zahnriemen), im Gegensatz zu fixstehenden Planken, wird die Differenzgeschwindigkeit in Grenzen gehalten (v3 zu Vmin (25)) und damit eine praktisch beliebige Steigerung der Produktfördergeschwindigkeit ermöglicht. Durch die Exzentrizität wird der Ordnungshub realisiert, der zugleich als Geschwindigkeitszuwachs der Zahnriemengeschwindigkeit überlagert wird. Mit dem Exzentrizitätsverhältnis lassen sich Hub und Welligkeit der Gesamtgeschwindigkeit bestimmen. Durch das Annähern der Geschwindigkeiten zweier Systeme mit verschiedenen Aufgaben, nämlich Transportieren durch den Förderer und Verschieben durch die Ausrichteinheit, lassen sich Manipulationen ausführen, die bei der Geschwindigkeitsdifferenz früherer Vorrichtungen nicht möglich waren, nämlich eine Drehung an Ort eines einzelnen schrägliegenden Druckprodukts (ohne es wesentlich in Transportrichtung zu verschieben). Dies ist nun ermöglicht in einem nach oben offenen Geschwindigkeitsbereich, sodass sich die vorgeschlagene Vorrichtung gemäss Erfindung für Hochgeschwindigkeitsdruckprozesse besonders gut eignet.

## Patentansprüche

1. Vorrichtung zum seitlichen Ausrichten von Blattmaterial, welches sich auf einem mit einer vorgegebenen Fördergeschwindigkeit angetriebenen Förderer befindet, insbesondere zum Ausrichten eines Schuppenstromes von Druckprodukten, mit zwei auf gegenüberliegenden Seiten des Förderers (2) angeordneten Ausrichteinheiten (5, 6) mit endlos umlaufenden, synchron antreibbaren Zahnriemen (21, 21'), dadurch gekennzeichnet, dass jeweils das dem Förderer (2) zugewandte Trum (25, 25') der Riemen (21, 21') über seine gesamte Länge parallel zum Förderer verlaufend angeordnet ist, dass Bewegungsmittel (18, 19) vorgesehen sind, um die dem Förderer zugewandten Trum (25, 25') der Riemen (21, 21') synchron gegen den Förderer (2) und von diesem weg zu bewegen und dass Antriebsmittel (13) vorgesehen sind, um die Zohnriemen (21, 21') zumindest im Moment der grössten Annäherung an der Förderer mit im wesentlichen der Fördergeschwindigkeit entsprechender Umlaufgeschwindigkeit anzutreiben.

2. Vorrichtung nach Anspruch 1, daduch gekennzeichnet, dass konstruktive Mittel (7 bis 10) vorgesehen sind, um den Abstand zwischen den Ausrichteinheiten (5, 6) zwecks Anpassung an die jeweilige Breite eines Schuppenstromes (24) verändern zu können.

3. Vorrichtung nach einem der vorangehenden Ansprüche, dadurch gekennzeichnet, dass die umlaufenden Zahnriemen (21, 21') mit dem Förderer - im Querschnitt gesehen - eine U-förmige Rinne bilden.

4. Vorrichtung nach einem der vorangehen Ansprüche, dadurch gekennzeichnet, dass Zahnriemen um motorisch antreibbare Riemenscheiben (18, 19) umlaufen und dass die Zahnriemen an ihren Innenseiten sowie die Riemenscheiben an ihren äusseren Umfängen Zahnungen (20, 22) aufweisen, welche miteinander in Eingriff stehen.

5. Vorrichtung nach dem Anspruch 4, dadurch gekennzeichnet, dass jede Riemenscheibe (18, 19 bzw. 18', 19') eine exzentrisch angeordnete Bohrung aufweist, welche einmal der Aufnahme einer Antriebswelle (13) und zum anderen der Aufnahme einer lose drehbar gelagerten Welle (14) dient.

6. Vorrichtung nach den Ansprüchen 4 und 5, dadurch gekennzeichnet, dass die Riemenscheiben (18, 19 bzw. 18', 19') gleich grosse Umfänge aufweisen.

7. Vorrichtung nach den Ansprüchen 1, 4, 5 und 6, dadurch gekennzeichnet, dass die beiden in der Art eines Exzenters ausgebildeten Riemenscheiben (18, 18' und 19, 19') über den jeweiligen Zahnriemen (21, 21') derart miteinander verbunden sind, dass dieslben bei einer vollen Umdrehung in jeder Position stets gemeinsam mit dem endlose Zahnriemen (21, 21') den gleichen Abstand von dem Förderer bzw. dem Schuppenstrom haben.

8. Vorrichtung nach den Ansprüchen 1, 3, 4, und 7, dadurch gekennzeichnet, dass die Zahnriemen (21, 21') an ihrer Aussenseite eine Kunststoffbeschichtung aufweisen.

9. Verfahren zum Betrieb der Vorrichtung gemäss Anspruch 1, dadurch gekennzeichnet, dass die Zahnriemengeschwindigkeit des Ausrichteinheiten durch Abgreifen aus dem Förderer in Abhängigkeit zur Fördergeschwindigkeit gebracht wird.

10. Verfahren nach Anspruch 9, dadurch gekennzeichnet, dass die Zahnriemengeschwindigkeit kleiner als die Fördergeschwindigkeit ist, aber so gross, dass mit der Geschwindigkeitsüberlagerung durch die Exzenterbewegung eine Gesamtgeschwindigkeit von ungefähr der Fördergeschwindigkeit resultiert.

11. Verfahren nach Anspruch 10, dadurch gekennzeichnet, dass die Gesamtgeschwindigkeit des Zahnriemenumlaufs kleiner als die Fördergeschwindigkeit ist.

12. Verfahren nach einem der Ansprüche 9 bis 11, dadurch gekennzeichnet, dass mittels des Exzenterverhältnisses die Gesamtgeschwindigkeit des Zahnriemenumlaufs und die Welligkeit dieser bestimmt und realisiert werden.

## Claims

1. A device for the sideways alignment of sheet material on a conveyor driven at a given conveyor speed, in particular for the alignment of a flow of printed products, with two alignment devices (5, 6) on opposing sides of the conveyor (2) with endless synchronous-drive toothed belts (21, 21'), characterised in that the strand (25, 25') of the belts (21, -21') facing the conveyor is arranged parallel to the conveyor over its entire length, and that means of motion (18, 19) are provided in order to move the strand (25, 25') of the belts (21, 21') facing the conveyor synchronously against the conveyor (2) and away from it, and that drive means (13) are provided in order to drive the toothed belts (21, 21') with a speed essentially corresponding to that of the conveyor, at least at the time of maximum proximity to the conveyor.

2. A device according to Claim 1, characterised in that constructive means (7 to 10) are provided, in order to be able to change the distance between the alignment units (5, 6) to adapt these to the actual width of a scale-like flow (24).

3. A device according to one of the previous claims, characterised in that the endless toothed belts (21, 21') and the conveyor form a U-shaped trough when viewed in cross-section.

4. A device according to one of the previous claims, characterised in that the toothed belts run round motor-driven pulleys (18, 19) and that the inner sides of the toothed belts and the perimeters of the pulleys have teeth (20, 22) which intermesh.

5. A device according to Claim 4, characterised in that each pulley (18, 19 or 18', 19') has an eccentrically arranged bore which takes in the first case a drive shaft (13) and in the second case a freely rotatable shaft (14) supported on bearings.

6. A device according to Claims 4 and 5, characterised in that the toothed belts (18, 19 or 18', 19') have equal-sized perimeters.

7. A device according to Claims 1, 4, 5 and 6, characterised in that the two pulleys (18, 18' and 19, 19') designed in the form of an eccentric are connected together via the toothed belts (21, 21') such that these, with a full revolution in any position, together with the endless toothed belts (21, 21'), always have the same distance from the conveyor or scale-like flow.

8. A device according to Claims 1, 3, 4 and 7, characterised in that the toothed belts (21, 21') have a plastic coating on their outer side.

9. A process to operate the device according to Claim 1, characterised in that the belt speed of the alignment devices is maintained as a function of the conveyor speed by measurement from the conveyor.

10. A process according to Claim 9, characterised in that the belt speed is less than the conveyor speed, but sufficiently hight that with the speed from the movement of the eccentrics, the result is a total speed approximately equal to the conveyor speed.

11. A process according to Claim 10, characterised in that the total speed of the belt is less than the conveyor speed.

12. A process according to one of the claims 9 to 11, characterised in that the total speed of the belt and the undulation thereof are determined and achieved by means of the eccentric ratio.

## Revendications

1. Dispositif pour aligner latéralement un matériau en feuille qui se trouve sur un convoyeur entraîné à une vitesse imposée, notamment pour aligner un flux d'articles se chevauchant d'imprimés, avec deux unités d'alignement (5, 6) disposées face à face de chaque côté du convoyeur avec des courroies crantées sans fin circulantes, entraînées en synchronisme (21, 21'), caractérisé en ce que chaque surface (25, 25') des courroies (21, 211 tournée vers le convoyeur, est disposée en circulation sur toute sa longueur parallèlement au convoyeur, en ce que des moyens d'entraînement sont prévus (18, 19), pour entraîner les surfaces (25, 25') des courroies (21, 21') tournées vers le convoyeur en synchronisme avec le convoyeur (2) et en ce que les moyens d'entraînement (13) sont prévus pour communiquer aux courroies crantées (21, 21') une vitesse de circulation correspondant pour l'essentiel à la vitesse d'entraînement du convoyeur, au moins lorsqu'elles sont au plus près du convoyeur.

2. Dispositif selon la revendication 1, caractérisé en ce que des moyens de construction sont prévus (7 à 10) pour pouvoir modifier l'écartement entre les unités d'alignement (5, 6) en vue de s'adapter à la largeur souhaitée d'un courant d'articles se chevauchant (24).

3. Dispositif selon l'une des revendications précédentes, caractérisé en ce que les courroies crantées circulantes (21, 21') forment avec le convoyeur - vu en coupe - une gorge en U.

4. Dispositif selon l'une des revendications précédentes, caractérisé en ce que les courroies crantées passent autour de poulies entraînées par un moteur (18, 19) et que les courroies crantées présentent sur leurs faces internes, de même que les poulies sur leur périmètre, des dentures (20, 22), qui sont en prise.

5. Dispositif selon la revendication 4, caractérisé en ce que chaque poulie (18, 19 ou bien 18', 19') présente un trou excentré, qui sert, dans un cas, à recevoir un arbre d'entraînement (13), et dans l'autre à recevoir un arbre logé dans un palier tournant librement (14).

6. Dispositif selon les revendications 4 et 5, caractérisé en ce que les poulies (18, 19 ou bien 18', 19') présentent les mêmes périmètres.

7. Dispositif selon les revendications 1, 4, 5 et 6, caractérisé en ce que les deux poulies (18, 18' et 19, 19') constituant un excentrique, sont reliées respectivement par des courroies crantées (21, 21') de telle sorte que pour un tour complet, chaque point des courroies crantées sans fin (21, 21') présente le même écartement vis-à-vis du convoyeur ou bien du flux d'articles se chevauchant.

8. Dispositif selon les revendications 1, 3, 4 et 7, caractérisé en ce que les courroies crantées (21, 21') présentent sur leur face externe un revêtement de matière plastique.

9. Procédé de fonctionnement du dispositif selon la revendication 1, caractérisé en ce que la vitesse des courroies des dispositifs d'alignement est en prise avec le convoyeur pour suivre la vitesse du convoyeur.

10. Procédé selon la revendication 9, caractérisé en ce que la vitesse des courroies est plus petite que la vitesse du convoyeur, mais telle que l'augmentation de vitesse due au mouvement d'excentricité donne une vitesse globale correspondant approximativement à la vitesse de convoyage.

11. Procédé selon la revendication 10, caractérisé en ce que la vitesse globale de circulation des courroies est plus faible que la vitesse de convoyage.

12. Procédé selon l'une des revendications 9 à 11, caractérisé en ce que, grâce au rapport d'excentricité, on peut ajuster la vitesse globale de circulation des courroies et la périodicité de celle-ci.
